# EUROPÄISCHE PATENTSCHRIFT

(11) **EP 0 652 412 B1**
(45) Veröffentlichungstag und Bekanntmachung des Hinweises auf die Patenterteilung: **25.03.1998**
(21) Anmeldenummer: 94116783.5
(22) Anmeldetag: 25.10.1994
(51) Int. Cl.: F27B 17/00, C21D 1/767, F27D 7/04

(54) **Industrieofen zur Wärmebehandlung von Einsatzgut in einem Wärmebehandlungsraum**
Industrial furnace for the thermic treatment of a load in a treatment chamber
Four industriel pour le traitement thermique d'une charge dans une enceinte de chauffage

(30) Priorität: 05.11.1993 DE 4337533
(43) Veröffentlichungstag der Anmeldung: 10.05.1995
(73) Patentinhaber: Schmitz + Apelt LOI Industrieofenanlagen GmbH, D-42389 Wuppertal (DE)
(72) Erfinder: Schröder, Dominik, Dr., D-58553 Halver (DE)
(74) Vertreter: Harlacher, Mechthild

(56) Entgegenhaltungen:
- EP-A- 0 283 869
- WO-A-90/11482
- CH-A- 152 273
- CH-A- 499 761
- DE-A- 4 238 240
- FR-A- 2 337 863
- US-A- 3 525 164

## Beschreibung

Die Erfindung betrifft einen Industrieofen zur Wärmebehandlung von Einsatzgut, das zu einer Charge mit durchströmbaren Zwischenräumen in einem Wärmebehandlungsraum angeordnet ist, mit einem Ventilator, der einen Gasstrom von einem Einströmkanal zu einem Ausströmkanal fördert, wobei der Einströmkanal und der Ausströmkanal im wesenlichen gegenüberliegend seitlich an den Wärmebehandlungsraum angrenzen und wobei der Einströmkanal mit Strömungsleitblechen versehen ist.

Ein derartiger Industrieofen ist aus EP B1 0283869 bekannt.

Das Einsatzgut ist zu einer Charge mit durchströmbaren Zwischenräumen angeordnet. Durch eine besondere Gestaltung der Strömungsführung soll eine gleichmäßige Temperatur in der Charge erreicht werden. Mit dieser Konstruktion soll der Einsatz von reversierbaren Strömungsantrieben, d. h. Ventilatoren mit umkehrbarer Strömungsrichtung oder mit komplizierten Klappensteuerungen zur Umkehr der Störmungsrichtung vermieden werden. Zur gleichmäßigen Strömungsbeaufschlagung des Einsatzgutes sind zu beiden Seiten der Charge Ausblaskanäle oder Düsenausblaskanäle oder Düsen versetzt zueinander angeordnet.

Der in der EP-B1 0283 869 beschriebenen Lösungsweg ist konstruktiv sehr aufwendig. Außerdem ist die Vergleichmäßigung der Temperatur in der Charge weiter zu verbessern, insbesondere in horinzontaler Richtung.

Die Aufgabe der Erfindung besteht demgemäß darin, einen Industrieofen der eingangs genannten Art zu schaffen, bei dem auf konstruktiv einfacher Art und Weise eine gleichmäßige Temperaturverteilung innerhalb der Charge erreicht wird.

Diese Aufgabe wird erfindungsgemäß dadurch gelöst, daß im Wärmebehandlungsraum im Strömungsweg vor der Charge mindestens zwei mit gleichmäßig verteilten Durchtrittsöffnungen versehene Gleichrichtplatten in Strömungsrichtung hintereinander angeordnet sind.

Von den Gleichrichtplatten aus trifft die Strömung gleichmäßig aus einer Vielzahl von gleichmäßig verteilten Durchtrittsöffnungen auf die Charge. Eine hohe Gleichmäßigkeit in der Strömungsverteilung bedeutet zugleich auch eine gleichmäßige Temperaturverteilung in der Charge.

Beim Trocknen einer Bahn mittels eines Gasstromes ist es z.B. aus FR-A-2 337 863 bekannt, Gleichrichtplatten in Form von Lochblechen im Gasstrom zu dessenVergleichmäßigung parallel zu einer horizontalen Bahn anzuordnen. Eine seitliche Anordnung angrenzend an zu einer Charge mit durchströmbaren Zwischenräumen angeordnetem Stückgut findet sich nicht im Stand der Technik.

Die Anzahl der Gleichrichtplatten ist beliebig. Bei Versuchen wurden gute Ergebnisse bei der Verwendung von drei Gleichrichtplatten erzielt. Hier ist das Verhältnis zwischen Verbesserung der Vergleichmäßigung der Strömungsverteilung und der unvermeidliche Erhöhung des Druckverlustes am besten.

Die Anordnung der Durchtrittsöffnungen der Gleichrichtplatten sowie die jeweilige Freifläche sind von dem richtungsstabilisierenden Aufbau der Charge und von der gewünschten Strömungsgeschwindigkeit abhängig. Unter Freifläche wird die freie Durchtrittsfläche der Durchtrittsöffnungen für den Gasstrom verstanden. Die Dimensionierung kann mit Hilfe von Simulationsprogrammen erfolgen. Die Gleichrichtplatten können beispielsweise als perforierte Lochbleche, Netzwerke oder als Maschengitter ausgebildet sein. Als besonders vorteilhaft hat sich die Verwendung von perforierten Lochblechen herausgestellt.

Der erfindungsgemäße Lösungsweg ist konstruktiv sehr einfach und kostengünstig. Der Wärmebehandlungsraum ist strömungstechnisch günstig mit im wesentlichen glatten Wänden abgeschlossen. Durch den Verzicht auf Strömungsimpulse aus Düsensystemen kann auch bei verringerter z. B. bei halber Ventilatordrehzahl, also bei geringer Strömungsleistung eine gleichmäßige Anströmung des Einsatzgutes erreicht werden. Der Industrieofen ist universell für Erwärmungs- und Kühlvorgänge geeignet und garantiert kürzeste Verweilzeiten und somit hohe Wirkungsgrade.

Vorteilhafterweise sind die Gleichrichtplatten zwischen Einströmkanal und Wärmebehandlungsraum angeordnet.

Vorzugsweise sind die Gleichrichtplatten mit einem Abstand zueinander angeordnet, der so groß ist, daß sich die Strömung nach dem Durchströmen einer Gleichrichtplatte jeweils vergleichmäßigen kann.

Bei stark heterogenen Strömungsverhältnissen ist es besonders vorteilhaft, wenn die Durchtrittsfläche jeder Gleichrichtplatten in Strömungsrichtung zunimmt, d. h., daß die Freifläche einer Gleichtrichtplatte jeweils größer ist als diejenige einer stromauf angeordneten Gleichrichtplatte.

Eine wesentliche Weiterbildung der Erfindung besteht darin, daß im Abströmkanal mindestens eine Gleichrichtplatte angeordnet ist. Dadurch können ungünstige Abströmverhältnisse, z. B. dadurch, daß die Strömung hinter der Charge in einem senkrechten Abströmkanal gesammelt oder mittig von einem Ventilator angesogen wird, ausgeglichen werden.

Vorzugsweise kann sich die Durchtrittsfläche innerhalb der Gleichrichtplatte ändern, derart, daß die Durchtrittsfläche vom Bereich der Hauptströmung ausgehend, zu den Bereichen mit geringerer Strömung hin zunimmt.

Die Erfindung wird im folgenden anhand einer bevorzugten Ausführungsform des erfindungsgemäßen Industrieofens im Zusammenhang mit der Zeichnung näher erläutert.

Die Zeichnung zeigt in:
Fig. 1 einen schematischen Schnitt durch einen Industrieofen.

In einem Industrieofen 1 befindet sich in einem Wärmebehandlungsraum 2 ein Einsatzgut 3, beispielsweise Platten, Rohre oder Profile. Das Einsatzgut 3 ist in dem Wärmebehandlungsraum 2 zu einer Charge 4 mit durchströmbaren Zwischenräumen 5 angeordnet. Ein Ventilator 6 fördert einen Gasstrom in einen seitlich an den Wärmebehandlungsraum 2 angrenzenden Einströmkanal 7, der mit Leitblechen 8 versehen ist.

Gegenüber dem Einströmkanal 7 befindet sich ein Ausströmkanal 9. Ein Brenner 10 beheizt den Gasstrom, bevor dieser vom Ventilator 6 in den Einströmkanal 7 gefördert wird.

Zwischen Einströmkanal 7 und Wärmebehandlungsraum 2 sind drei perforierte Gleichrichtplatten 11, in Form von perforierten Lochblechen, in Strömungsrichtung mit Abstand hintereinander angeordnet. Der Abstand ist jeweils so groß, daß sich die Strömung nach dem Durchströmen der Durchtrittsöffnungen 12 jeder Gleichrichtplatte 11 vergleichmäßigen kann.

Die freie Durchtrittsfläche jeder Gleichrichtplatte 11 nimmt in Strömungsrichtung zu, d. h., die freie Durchtrittsfläche der Durchtrittsöffnungen 12 für den Gasstrom wird von Gleichrichtplatte zu Gleichrichtplatte größer.

Da die Strömung hinter der Charge in einem senkrechten Abströmkanal gesammelt wird, sind die Abströmverhältnisse ungünstig. Daher ist im Abströmkanal eine Gleichrichtplatte 11' angeordnet. Die Durchtrittsfläche innerhalb der Gleichrichtplatte 11 ändert sich derart, daß die Durchtrittsfläche vom Bereich der Hauptströmung ausgehend zu den Bereichen mit geringerer Strömung hin zunimmt.

Im Rahmen der Erfindung sind ohne weiteres Abwandlungsmöglichkeiten gegeben. So können die Gleichrichtplatten 11 auch als Drahtgitter, Netzwerke oder Maschengitter ausgebildet sein.

## Patentansprüche

1. Industrieofen zur Wärmebehandlung von Einsatzgut, das zu einer Charge (4) mit durchströmbaren Zwischenräumen (5) in einem Wärmebehandlungsraum (2) angeordnet ist, mit einem Ventilator (6), der einen Gasstrom von einem Einströmkanal (7) zu einem Ausströmkanal (9) fördert, wobei der Einströmkanal (7) und der Ausströmkanal (9) seitlich im wesentlich gegenüberliegend an den Wärmebehandlungsraum (2) angrenzen und wobei im Einströmkanal (7) Strömungsleitbleche (8) vorgesehen sind,
dadurch gekennzeichnet,
daß im Wärmebehandlungsraum (2) im Strömungsweg vor der Charge (4) mindestens zwei mit gleichmäßig verteilten Durchtrittsöffnungen (12) versehene Gleichrichtplatten (11) in Strömungsrichtung hintereinander angeordnet sind.

2. Industrieofen nach Anspruch 1,
dadurch gekennzeichnet,
daß die Gleichrichtplatten (11) zwischen Einströmkanal (7) und Wärmebehandlungsraum (2) angeordnet sind.

3. Industrieofen nach Anspruch 1 oder 2,
dadurch gekennzeichnet,
daß die Gleichrichtplatten (11) mit einem Abstand zueinander zugeordnet sind, der so groß ist, daß sich der Gasstrom nach dem Durchströmen jedes Gleichrichtbleches (11) vergleichmäßigen kann.

4. Industrieofen nach einem der Ansprüche 1 bis 3,
dadurch gekennzeichnet,
daß die freie Durchtrittsfläche jeder Gleichrichtplatte (11) in Strömungsrichtung zunimmt.

5. Industrieofen nach einem der Ansprüche 1 bis 4,
dadurch gekennzeichnet,
daß im Abströmkanal (9) mindestens eine Gleichrichtplatte (11') angeordnet ist.

6. Industrieofen nach Anspruch 5,
dadurch gekennzeichnet,
daß sich die freie Durchtrittsfläche innerhalb der Gliechrichtplatte (11') derart ändert, daß die Durchtrittsfläche vom Bereich der Hauptströmung ausgehend zu den Bereichen mit geringerer Strömung hin zunimmt.

## Claims

1. Industrial furnace for the heat treatment of material (4) which is arranged to form a charge with spaces in between it (5) in a heat treatment chamber (2), with a fan (6) which moves a stream of gas from an inlet channel (7) to an outlet channel (9), wherein the inlet channel (7) and the outlet channel (9) are substantially opposite each other and are on either side of the heat treatment chamber (2) and wherein flow guide vanes (8) are provided in the inlet channel (7)
characterised in that
at least two flow straighteners (11) provided with evenly distributed openings (12) are arranged one behind the other in the direction of flow in the heat treatment chamber (2) in the path of flow upstream of the charge (4).

2. Industrial furnace in accordance with claim 1
characterised in that
the flow straighteners (11 ) are arranged between the inlet channel (7) and the heat treatment chamber (2).

3. Industrial furnace according to claim 1 or 2
characterised in that
the flow straighteners (11) are arranged at a distance to each other which is large enough to ensure that the stream of gas can even out after passing through each flow straightener (11).

4. Industrial furnace according to any one of claims 1 through 3
characterised in that
the size of the holes in each flow straightener (11) increases in the direction of flow.

5. Industrial furnace according to any one of claims 1 through 4
characterised in that
at least one flow straightener (11') is arranged in the outlet channel (9).

6. Industrial furnace according to claim 5
characterised in that
the size of the hole in the flow straightener (11') changes such that the hole size increases from the main flow area to the low flow areas.

## Revendications

1. Four industriel pour le traitement thermique de pièces, formant une charge (4) présentant des espaces intermédiaires d'écoulement (5), placée dans une enceinte de chauffage, le four étant équipé d'un ventilateur (6) déplaçant un courant de gaz à partir d'un canal d'amenée (7) jusqu'à un canal d'évacuation (9), le canal d'amenée (7) et le canal d'évacuation (9), pratiquement opposés l'un à l'autre, sont disposés latéralement, adjacents à l'enceinte de chauffage (2), le canal d'amenée (7) étant muni de tôles de guidage (8),
caractérisé par le fait
que dans l'enceinte de chauffage (2), dans le trajet du courant à l'amont de la charge (4), sont disposées l'une derrière l'autre dans le sens de l'écoulement, au moins deux plaques de redressement (11 ) munies d'orifices de passage (12) uniformément répartis.

2. Four industriel selon la revendication 1,
caractérisé par le fait
que lesdites plaques de redressement (11) sont placées entre le canal d'amenée (7) et l'enceinte de chauffage (2).

3. Four industriel selon la revendication 1 ou 2,
caractérisé par le fait
que lesdites plaques de redressement (11) sont disposées l'une derrière l'autre à une distance suffisante pour permettre au courant de gaz de s'égaliser après le passage de chacune desdites plaques de redressement (11).

4. Four industriel selon l'une des revendications 1 à 3,
caractérisé par le fait
que la surface libre, formée par les orifices de passage de chacune desdites plaques de redressement (11), augmente dans le sens de l'écoulement.

5. Four industriel selon l'une des revendications 1 à 4,
caractérisé par le fait
que le canal d'évacuation (9) est muni d'au moins une plaque de redressement (11').

6. Four industriel selon la revendication 5
caractérisé par le fait
que la surface libre de passage de la plaque de redressement (11'), varie, c-à-d. qu'elle augmente dans les zones traversées par un courant plus faible par rapport à la zone traversée par le courant principal.
